# EUROPÄISCHE PATENTSCHRIFT

(11) **EP 2 663 724 B1**
(45) Veröffentlichungstag und Bekanntmachung des Hinweises auf die Patenterteilung: **17.08.2016**
(21) Anmeldenummer: 11813786.8
(22) Anmeldetag: 03.01.2012
(51) Int. Cl.: E06B 3/66, E06B 3/663

(54) **ABSTANDSHALTER FÜR ISOLIERGLASSCHEIBEN**
SPACER FRAME FOR AN INSULATING GLAZING
ECARTEUR POUR VITRAGES ISOLANTS

(30) Priorität: 15.01.2011 DE 102011008638
(43) Veröffentlichungstag der Anmeldung: 20.11.2013
(73) Patentinhaber: seele group GmbH & Co. KG, 86368 Gersthofen (DE)
(72) Erfinder: KASSNEL-HENNEBERG, Bruno, 86420 Diedorf/Anhausen (DE); ROHRER, Emil, 86343 Königsbrunn (DE)
(74) Vertreter: Trinks, Ole
(86) Internationale Anmeldenummer: PCT/EP2011/074176
(87) Internationale Veröffentlichungsnummer: WO 2012/095266

(56) Entgegenhaltungen:
- DE-A1- 2 262 040
- DE-A1- 10 322 561
- US-A- 2 597 097
- US-A- 2 915 793
- US-A- 4 468 905
- US-A- 5 617 699
- US-A- 5 658 645
- US-A1- 2005 117 193

## Beschreibung

Die Erfindung betrifft eine Anordnung bestehend aus Flächenelementen gemäß dem Oberbegriff des unabhängigen Patenanspruches 1.

Demgemäß handelt es sich insbesondere um eine Anordnung bestehend aus einem ersten transparenten Flächenelement und einem planparallel zum ersten Flächenelement angeordneten und über einen Abstandhalter von dem ersten Flächenelement derart beabstandeten zweiten transparenten Flächenelement, das ein von dem ersten und zweiten Flächenelement und dem Abstandshalter begrenzter Zwischenraum gebildet wird.

Unter dem hierin verwendeten Begriff "transparentes Flächenelement" sind grundlegend alle flächigen Plattenelemente aus transparenten Werkstoffe, wie Fluidglas, Plexiglas oder Polycarbonat, welche sich planparallel anordnen lassen, um ein Isolierelement auszubilden.

Oben genannte Anordnungen sind dem Prinzip nach aus dem Stand der Technik bekannt. So ist es bekannt, diese beispielsweise als Elemente von Fenstern oder Türen zu verwenden, um Wärmeverluste von Gebäudeinnenräumen im Winter zu reduzieren und eine Wärmezunahme in klimatisierten Gebäuden im Sommer zu verringern. Besonders häufig handelt es sich dabei um Isolierglasanordnungen, welche in typischer Weise separat vom Rahmen hergestellt und dann in einem davon getrennten Schritt zu einer isolierenden Glaseinheit mit einem Rahmen zusammengefügt werden. Eine solche Isolierglasanordnung besteht im Allgemeinen aus zwei oder mehr Glasplatten, welche durch einen Abstandshalter voneinander getrennt sind, um einen Zwischenraum zwischen den parallelen Glasscheiben zu bilden. Es ist weiterhin üb¬lich, den Zwischenraum hermetisch abzuschließen und durch ein Edelgas, wie z. B. Krypton, zu füllen, um den Wärmedurchgang durch die Isolierglasanordnung zu reduzieren.

Es ist darüber hinaus bekannt, Leuchtmittel, elektrische Leitungen oder Belüftungsleitungen in den von den parallelen Flächenelementen gebildeten Zwischenraum zu installieren. Im Einzelnen ist es dabei üblich, die Leitungen, Beleuchtungsmittel oder Belüftungsleitungen entlang der Abstandshalter im Randbereich der oben genannten Isolierglasanordnungen anzubringen. Insbesondere bei den im Zwischenraum installierten Beleuchtungsmitteln ist es bekannt, diese lediglich am Abstandshalter zu befestigen, sodass das emittierte Licht von der Stirnseite her in den Zwischenraum hinein abgestrahlt wird.

Die Druckschrift DE 103 22 561 A1 betrifft ein Glaselement mit einem Lichtrahmen mit zumindest einem longitudinalen Lichtelement in Form eines LED-Streifens.

Die Druckschrift US 5,617,699 betrifft einen Abstandshalter für eine mehrfach-Glaseinheit.

Es ist bei den aus dem Stand der Technik bekannten Isolierglasanordnungen als Nachteil anzusehen, dass die oben genannten Bauteile (Leitungen/Beleuchtungs-mittel) ohne weitere Führung in den Zwischenraum, zwischen den parallelen Flächenelementen, eingebracht werden. Bei den aus dem Stand der Technik bekannten Anordnungen ist es folglich sehr aufwendig, oben genannte Bauteile an der gewünschten Stelle in den Zwischenraum einzubringen und diese mit dem Abstandshalter zu verbinden. Darüber hinaus gestaltet es sich bei den derzeit verfügbaren Anordnungen schwierig, den Zwischenraum zu be- und entlüften.

Aufgrund der oben genannten Problemstellung liegt der vorliegenden Erfindung die Aufgabe zugrunde, eine Anordnung von transparenten Flächenelementen anzugeben, welche ausgebildet ist, um ein einfaches Führen von Bauteilen im Zwischenraum der Flächenelemente zu ermöglichen bzw. eine kostengünstige Möglichkeit zur Be- und Entlüftung des Zwischenraums bereitzustellen.

Diese Aufgabe wird durch den Gegenstand des unabhängigen Patentanspruches 1 gelöst. Vorteilhafte Weiterbildungen der erfindungsgemäßen Anordnung sind in den Unteransprüchen angegeben.

Dementsprechend zeichnet sich die erfindungsgemäße Anordnung durch mindestens ein mit dem Abstandshalter verbundenes Segment zur Aufnahme von Leitungen und/oder Beleuchtungsmitteln und/oder zur Be-/Entlüftung des Zwischenraums aus. Dieses mindestens eine mit dem Abstandshalter verbundene Segment ragt derart in den Zwischenraum der transparenten Flächenelemente, dass mindestens ein räumlich getrennter Bereich zur Aufnahme der besagten Bauteile gebildet wird.

Durch die erfindungsgemäße Anordnung ist eine Reihe von verschiedenen Vorteilen erzielbar. So bildet das mindestens eine in den Zwischenraum hineinragende Segment nicht nur einen Führungskanal für die im Zwischenraum befindlichen Bauteile aus, sondern erfüllt gleichzeitig die Funktion eines Sicht- und Schutzgehäuses für diese. Das erfindungsgemäße mindestens eine in den Zwischenraum hineinragende Segment kann demnach dazu genutzt werden die Bauteile vor Witterungseinflüssen, wie beispielsweise zu hoher Sonneneinstrahlung, zu schützen. Des Weiteren schützt das mindestens eine hineinragende Segment die Bauteile selbst im Falle eines Bruchs der transparenten Flächenelemente. Ferner ist es denkbar, dass der räumlich getrennte Bereich zur Aufnahme der Bauteile dazu benutzt werden kann, um eine günstigere Lichtausbeute für den Zwischenraum zu erreichen. Schließlich ist es nicht nur denkbar den abgetrennten Bereich zur Führung von Leitungen zu verwenden, vielmehr kann der abgetrennte Bereich auch selbst als Be- und Entlüftungskanal ausgebildet sein. Dementsprechend ist es mit dem erfindungsgemäßen abgetrennten Bereich auch möglich, separate Belüftungsleitungen im Zwischenraum der Anordnung einzusparen.

Bei der erfindungsgemäßen Anordnung ist in dem Zwischenraum ein zu dem ersten Flächenelement planparallel angeordnetes und über ein entsprechendes Abstandselement von dem ersten Flächenelement beabstandetes drittes transparentes Flächenelement vorgesehen. Zusätzlich oder auch alternativ zum dritten transparenten Flächenelement kann darüber hinaus ein zu dem zweiten Flächenelement planparallel angeordnetes und über ein entsprechendes Abstandselement von dem zweiten Flächenelement beabstandetes viertes transparentes Flächenelement vorgesehen sein. Durch das Vorsehen dritter und/oder vierter transparenter Flächenelemente können die Wärmedämmeigenschaften der erfindungsgemäßen Anordnung stark verbessert werden. Darüber hinaus dient das Vorsehen weiterer transparenter Flächenelemente dazu, die Schalldämmung der erfindungsgemäßen Anordnung zu verbessern. Aus schallisolationstechnischen Überlegungen kann es unter Umständen auch vorteilhaft sein, die einzelnen transparenten Flächenelemente in unterschiedlichen Abständen zu positionieren.

Für den Fall, dass ein drittes und viertes Flächenelement im Zwischenraum vorgesehen ist, kann zwischen dem vierten Flächenelement und dem dritten Flächenelement ein Spaltbereich vorliegen, in den das mit dem Abstandshalter verbundene mindestens eine Segment zumindest teilweise hineinragt. Bei dieser Ausführungsform entstehen auf besonders einfache Weise zwei abgetrennte Bereiche zur Aufnahme von Leitungen und/oder Beleuchtungsmitteln.

Gemäß der Erfindung ist das entsprechende Abstandselement des dritten und/oder vierten Flächenelements von dem Abstandshalter beabstandet angeordnet, und der von dem Zwischenraum räumlich getrennte Bereich wird durch den Abstandshalter, das mindestens eine in den Zwischenraum hineinragende Segment und das entsprechende Abstandselement begrenzt. Demnach kann das entsprechende Abstandselement des dritten Flächenelements dazu genutzt werden, eine Teilfläche des abgetrennten Bereichs zu bilden, wodurch das erfindungsgemäße mindestens eine in den Zwischenraum hineinragende Segment vereinfacht ausgebildet werden kann.

So ist in einer ersten Realisierung der erfindungsgemäßen Anordnung vorgesehen, dass der Abstandshalter ein das erste und zweite Flächenelement verbindendes Stegsegment aufweist. Demnach fungiert der erfindungsgemäße Abstandshalter insbesondere auch als Isolierelement zwischen dem ersten und zweiten Flächenelement. Grundsätzlich ist es zur Vermeidung von Wärmebrücken sinnvoll, das verbindende Stegsegment aus einem Material geringer Wärmeleitfähigkeit, wie beispielsweise Kunststoffen, herzustellen. Folglich kann der erfindungsgemäße Abstandshalter mit Stegsegment dazu genutzt werden die Wärmedämmeigenschaften der erfindungsgemäßen Anordnung zu erhöhen.

Nach einer weiteren Ausführungsform der erfindungsgemäßen Anordnung ist der Abstandshalter als Profilelement mit einem ersten Flanschbereich und einem zu dem ersten Flanschbereich parallel verlaufenden zweiten Flanschbereich ausgebildet. Dabei sind der erste Flanschbereich über das Stegsegment mit dem zweiten Flanschbereich, der erste Flanschbereich mit dem ersten Flächenelement und der zweite Flanschbereich mit dem zweiten Flächenelement verbunden. Ferner ist hierbei vorgesehen, dass das mindestens eine in den Zwischenraum hineinragende Segment mit einem der Flanschbereiche oder mit dem Stegsegment verbunden ist. Das Ausbilden des Abstandshalters als Profilelement mit ersten und zweiten Flanschbereichen hat den Vorteil, dass der Abstandshalter während des Herstellungsprozesses auf einfache Weise mit dem ersten und zweiten Flächenelement verbunden werden kann. Diese Verbindung kann beispielsweise durch Verkleben erzielt werden. Der Abstandshalter kann dabei vorzugsweise als Strangpressprofil ausgebildet sein, was Zeit und Kosten in der Produktion einspart.

Nach einer weiteren Umsetzung des erfindungsgemäßen Gegenstandes verläuft das mindestens eine in den Zwischenraum hineinragende Segment parallel zu dem Stegsegment des als Profilelement ausgebildeten Abstandshalters und ist mit einem der Flanschbereiche verbunden. Durch die Anordnung des mindestens einen in den Zwischenraum hineinragenden Segments parallel zu dem Stegsegment entsteht eine optimale Nutzung des Zwischenraumes zur Bildung eines räumlich getrennten Bereichs zur Aufnahme von Leitungen und/oder Beleuchtungsmitteln bzw. zur Be- und Entlüftung des Zwischenraums.

Das mindestens eine in den Zwischenraum hineinragende Segment kann in vorteilhafter Weise einen I-, T-, oder L-förmigen Querschnitt aufweisen und mit dem Stegsegment des Abstandshalters verbunden sein. Wie mit Bezug auf die Zeichnungen später näher erläutert werden wird, ermöglicht die Ausgestaltung des in den Zwischenraum hineinragenden Segments mit einem I-, T- oder L-förmigen Querschnitt die Bildung verschiedener vorteilhafter Varianten von abgetrennten Bereichen zum Aufnehmen von Leitungen und/oder Beleuchtungsmittel bzw. zum Be- und Entlüften des Zwischenraums.

Nach einer weiteren Ausführungsform der erfindungsgemäßen Anordnung ist das mindestens eine in den Zwischenraum hineinragende Segment einstückig mit dem Abstandshalter ausgebildet. Diesbezüglich ist es denkbar, dass der Abstandshalter mit dem mindestens einen in den Zwischenraum hineinragenden Segment einstückig als Strangpressprofil ausgebildet ist. Dadurch ist es möglich den Abstandshalter sowie das mindestens eine in den Zwischenraum hineinragende Segment in einem Arbeitsschritt herzustellen, wodurch Zeit und Kosten in der Produktion der erfindungsgemäßen Anordnung eingespart werden. Somit ist das mindestens eine in den Zwischenraum hineinragende Segment selbstverständlich auch stabiler ausgestaltet, was sich vor allem bei der Verwendung des durch das mindestens eine Segment gebildeten abgetrennten Bereichs als Be- und Entlüftungskanal als vorteilhaft erweist.

In einer weiteren Realisierung der erfindungsgemäßen Anordnung ist es vorgesehen, das zwischen dem mindestens einen in den Zwischenraum hineinragenden Segment und dem entsprechenden Abstandselement des dritten und/oder vierten Flächenelements ein Abstand vorgesehen ist. Dieser Abstand stellt sicher, dass der räumlich getrennt Bereich ausreichend gegenüber dem Zwischenraum abgetrennt ist, wodurch dieser optimal zum Führen von Leitungen und/oder Beleuchtung und/oder zur Be-/Entlüftung des Zwischenraums genutzt werden kann.

Gemäß einer weiteren Ausführungsform der erfindungsgemäßen Anordnung ist vorgesehen, dass auf der Außenseite und/oder der Innenseite des ersten und/oder zweiten Flächenelements bereichsweise eine opake Beschichtung vorgesehen ist zum optischen Abdecken des in dem Zwischenraum gebildeten räumlich getrennten Bereichs. Eine opake Beschichtung hat den Vorteil, dass die in dem abgetrennten Bereich geführten Leitungen bzw. Beleuchtungsmittel sowie der Abstandshalter von außerhalb der Anordnung nicht sichtbar sind. Folglich sind von der Außenseite der erfindungsgemäßen Anordnung lediglich die entsprechenden Flächenelemente zu erkennen.

In einer weiteren Umsetzung der erfindungsgemäßen Anordnung ist in dem Abstandshalter mindestens eine Öffnung vorgesehen, über welche der Zwischenraum oder der von den Zwischenraum räumlich getrennte Bereich zum Ermöglichen eines Gasaustausches mit der Außenatmosphäre in Fluidverbindung steht. Insbesondere bei starker Sonneeinstrahlung kann sich das im Zwischenraum zwischen den Flächenelementen befindliche Gas erhitzen und als Folge dessen eine Volumenausdehnung erfahren. Das so ausgedehnte Gas kann über die mindestens eine Öffnung entweichen, wodurch effektiv verhindert wird, dass sich das erste bzw. zweite Flächenelement aufgrund eines Überdrucks im Zwischenraum verformt. Somit ist sichergestellt, dass die ersten und zweiten Flächenelemente der erfindungsgemäßen Anordnung stets die gleiche Form beibehalten.

Gemäß eines weiteren Aspekts der vorliegenden Erfindung, kann der von dem Zwischenraum räumlich getrennte Bereich zum Ermöglichen eines Gasaustausches zwischen dem räumlichen getrennten Bereich und dem Zwischenraum über mindestens eine Öffnung mit dem Zwischenraum in Fluidverbindung stehen. Insbesondere durch den Einsatz elektrischer Leitungen und/oder durch den Einsatz von Beleuchtungsmitteln innerhalb des abgetrennten Bereichs kann sich, wie oben bereits erwähnt, eine Ausdehnung des im abgetrennten Bereich befindlichen Gases ergeben. Um eine Verformung des abgetrennten Bereichs zu verhindern, ist es von Vorteil, zwischen diesem und dem Zwischenraum eine Fluidverbindung vorzusehen, über welche ein Gasaustausch stattfinden kann. Es kann sich jedoch dabei nicht nur um einen Gasaustausch als Folge der Erwärmung handeln, vielmehr ist es auch denkbar den abgetrennten Bereich als Be- und Entlüftungskanal zu verwenden, wobei die Öffnungen als Be- bzw. Entlüftungsöffnungen dienen. Die besagte mindestens eine Öffnung kann darüber hinaus dazu dienen, das emittierte Licht einer im abgetrennten Bereich befindlichen Lichtquelle im Zwischenraum zu verteilen. Folglich ist es denkbar, durch den abgetrennten Bereich eine individuell einstellbare Ausleuchtung des Zwischenraums vorzusehen.

Gemäß einer weiteren Ausführungsform der erfindungsgemäßen Anordnung, ist in dem Zwischenraum, und vorzugsweise in dem von dem Zwischenraum räumlich getrennten Bereich zumindest bereichsweise ein Technikbauteil, insbesondere eine Einheit zur Luftumwälzung und/oder Kühlung oder ein mechanischer Sonnenschutz, integriert. Der abgetrennte Bereich kann folglich nicht nur dazu genutzt werden, Leitungen bzw. Beleuchtungsmittel aufzunehmen, vielmehr ist es auch denkbar eine Einheit zur Luftumwälzung (z. B. Ventilator) und/oder Kühlung oder einen mechanischen Sonnenschutz zu installieren. Demgemäß ist es in vorteilhafter Weise möglich, den abgetrennten Bereich als Lüftungskanal zu nutzen, was den Einsatz weiterer Belüftungsleitungen überflüssig macht. Ein Sonnenschutz innerhalb der erfindungsgemäßen Anordnung hat den Vorteil, dass dieser durch das erste und zweite transparente Flächenelement effektiv vor Witterungseinflüssen geschützt ist.

Es ist weiterhin von Vorteil, das Technikbauteil mit den äußeren Kanten des ersten und zweiten Flächenelements fluchtend auszubilden. Auf diese Weise wird sichergestellt, dass das erfindungsgemäße Technikbauteil die Anordnung nicht unnötig vergrößert und somit deren Einbau erschwert. Es ist dabei auch denkbar, den gesamten Abstandshalter als Technikbauteil auszubilden.

Im Folgenden werden Ausführungsformen der erfindungsgemäßen Anordnung mit Bezug auf die beiliegenden Zeichnungen näher erläutert.

Dabei zeigen:
- Fig. 1: eine Querschnittsansicht durch eine erste Ausführungsform der erfindungsgemäßen Anordnung;
- Fig. 2: eine Querschnittsansicht durch eine zweite Ausführungsform der erfindungsgemäßen Anordnung;
- Fig. 3: eine Querschnittsansicht durch eine dritte Ausführungsform der erfindungsgemäßen Anordnung;
- Fig. 4: eine Teilansicht eines Querschnitts durch eine vierte Ausführungsform der erfindungsgemäßen Anordnung;
- Fig. 5: einen Schnitt von oben durch eine Ausführungsform der erfindungsgemäßen Anordnung;
- Fig. 6: einen Schnitt von oben durch eine Ausführungsform der erfindungsgemäße Anordnung mit Entlüftungskanal;
- Fig. 7: eine Querschnittsansicht durch eine nicht zur beanspruchten Erfindung gehörende, erste Ausführungsform mit Technikbauteil;
- Fig. 8: eine Querschnittsansicht durch eine nicht zur beanspruchten Erfindung gehörende, zweite Ausführungsform mit Technikbauteil;
- Fig.9: eine Querschnittsansicht durch eine nicht zur beanspruchten Erfindung gehörende, dritte Ausführungsform mit Technikbauteil;
- Fig. 10: eine Front- und Seitenansicht eines erfindungsgemäßen Entlüftungskanals nach Fig. 6;
- Fig. 11: eine Querschnittsansicht durch eine weitere Ausführungsform der erfindungsgemäßen Anordnung mit Ventilator und Sonnenschutz;
- Fig. 12: eine Querschnittsansicht durch eine nicht zur beanspruchten Erfindung gehörende, erste Ausführungsform mit einem Profilelement als Abstandshalter;
- Fig. 13: eine Querschnittsansicht durch eine nicht zur beanspruchten Erfindung gehörende, zweite Ausführungsform mit einem Profilelement als Abstandshalter;
- Fig. 14: eine Querschnittsansicht durch eine nicht zur beanspruchten Erfindung gehörende, dritte Ausführungsform mit einem Profilelement als Abstandshalter;
- Fig. 15: eine Querschnittsansicht durch eine nicht zur beanspruchten Erfindung gehörende, vierte Ausführungsform mit einem Profilelement als Abstandshalter;
- Fig. 16: eine Querschnittsansicht durch eine nicht zur beanspruchten Erfindung gehörende, fünfte Ausführungsform mit einem Profilelement als Abstandshalter;
- Fig. 17: einen Schnitt von oben durch eine Ausführungsform mit einem Technikbauteil zur Reduzierung der Luftfeuchte in einem Zwischenraum der Anordnung; und
- Fig. 18: schematisch eine weitere Ausführungsform einer Luftentfeuchtungsvorrichtung.

Im Folgenden sind gleiche oder gleich wirkende Bauteile aus Gründen der Übersichtlichkeit mit gleichen Bezugszeichen versehen.

In Fig. 1 ist eine erste Ausführungsform der erfindungsgemäßen Anordnung 100 im Querschnitt dargestellt. Diese weist ein erstes transparentes Flächenelement 1 sowie ein zum ersten Flächenelement 1 planparallel angeordnetes zweites transparentes Flächenelement 2 auf. Bei den transparenten Flächenelementen 1, 2 kann es sich um Plattenelemente jeglicher transparenter Werkstoffe, wie Fluidglas, Plexiglas oder Polycarbonat handeln. Das erste transparente Flächenelement 1 ist über einen Ab-standshalter 5 von dem zweiten transparenten Flächenelement 2 derart beabstandet, dass ein von dem ersten und zweiten Flächenelement 1, 2 und dem Abstandshalter 5 begrenzter Zwischenraum 10 gebildet wird. In den Zwischenraum 10 hinein ragt ein Segment 6, welches derart ausgebildet ist, dass mindestens ein von dem Zwischenraum 10 räumlicher getrennter Bereich 11a, 11b zur Aufnahme von Leitungen 7 und/oder Beleuchtungsmitteln und/oder zur Belüftung des Zwischenraums 10 gebildet wird. Im Einzelnen weist das in Figur 1 dargestellte in den Zwischenraum hineinragende Segment 6 ein L-Profil auf, um den abgetrennten Bereich 11a auszubilden. Der Abstandshalter 5 kann mit dem ersten transparenten Flächenelement 1 bzw. dem zweiten transparenten Flächenelement 2 verklebt sein und in seinem Randbereich mit einer gasdichten Sekundärdichtung aus beispielsweise Polyurethan, Polysulfid oder anderen Dichtstoffen versehen sein.

Der Abstandshalter 5 kann aus einer Reihe von Materialien mit geringer Wärmeleitfähigkeit, wie z. B. extrodierten Polyvenylchloridpolymeren, gebildet werden. Der Abstandshalter 5 weist dabei ein das erste und das zweite transparente Flächenelement 1, 2 verbindendes Stegsegment 5a auf, welches dazu ausgelegt ist, Wärmebrücken zwischen dem ersten transparenten Flächenelement 1 und dem zweiten transparenten Flächenelement 2 zu unterbrechen.

Wie in den Figuren 12 bis 15 gezeigt, kann bei einer nicht zur beanspruchten Erfindung gehörenden Ausführungsform der Abstandshalter 5 als Profilelement mit einem ersten Flanschbereich 12 und einem zu dem ersten Flanschbereich 12 parallel verlaufenden Flanschbereich 13 ausgebildet sein. Der erste Flanschbereich 12 ist über ein Stegsegment 5a mit dem zweiten Flanschbereich 13 verbunden, wobei die ersten und zweiten Flanschbereich wiederum mit den betreffenden transparenten Flächenelementen 1, 2 verbunden sind. Im Einzelnen ist der erste Flanschbereich 12 am ersten transparenten Flächenelement 1 angebracht während der zweite Flanschbereich 13 mit dem zweiten transparenten Flächenelement 2 in Verbindung steht. Im Hinblick auf die Figuren 12 und 13 kann bei einer nicht zur beanspruchten Erfindung gehörenden Ausführungsform das mindestens eine in den Zwischenraum 10 hineinragende Segment 16 mit dem Stegsegment 5a verbunden sein, um den oben bereits erwähnten räumlich getrennten Bereich 11a, 11b auszubilden. Alternativ ist es jedoch auch denkbar, dass das mindestens eine in den Zwischenraum 10 hineinragende Segment 16 mit einem oder beiden Flanschbereichen 12, 13 verbunden ist.

Die Verbindung der beiden Flanschbereiche 12, 13 mit den transparenten Flächenelementen 1, 2 kann vorzugsweise durch Verkleben erfolgen. In diesem Zusammenhang sei insbesondere auf die nicht zur beanspruchten Erfindung gehörende Ausführungsform gemäß Figur 16 hingewiesen. Im Einzelnen ist in Fig. 16 schematisch dargestellt, wie die Flanschbereiche 12, 13 über ein Haftmittel H mit den transparenten Flächenelementen 1, 2 verbunden sind. Die Flanschbereiche 12, 13 können dazu vorzugsweise derart ausgebildet sein, sodass Spannungsspitzen in der Verklebung ausgeglichen werden. Insbesondere können die das Haftmittel H kontaktierenden Oberflächen 12', 13' dazu Bereiche unterschiedlicher Dicke aufweisen. Mit anderen Worten, können die Flanschbereiche 12, 13 Kerben und oder Erhebungen an den Oberflächen 12', 13' aufweisen, welche derart angeordnet sind, sodass Spannungsspitzen in der Verklebung ausgeglichen werden.

Wie im Einzelnen in den Figuren 14 und 15 dargestellt ist, kann bei einer nicht zur beanspruchten Erfindung gehörenden Ausführungsform das mindestens eine in den Zwischenraum 10 hineinragende Segment 16 parallel zu dem Stegsegment 5a des als Profilelement ausgebildeten Abstandshalters 5 verlaufen, um eine optimale Raum- und Materialnutzung zum Ausbilden des abgetrennten Bereichs zu gewährleisten. Die besagten, in den Figuren 14 und 15 dargestellten, in den Zwischenraum 10 hineinragenden Segmente 16, sind gemäß diesen beiden Ausführungsformen mit einem oder beiden Flanschbereichen 12, 13 verbunden. Mit anderen Worten heißt das, dass es selbstverständlich auch denkbar ist, mehrere in den Zwischenraum 10 hineinragende Segmente 16 vorzusehen, wie dies vor allem in Fig. 15 gezeigt ist.

Wie in den Figuren 1 bis 4 und 12, 13 dargestellt, kann das mindestens eine in den Zwischenraum 10 hineinragende Segment 6, 16 einen I-, T- oder L-förmigen Querschnitt aufweisen und mit dem Stegsegment 5a des Abstandshalters 5 verbunden sein. Das mindestens eine in den Zwischenraum 10 hineinragende Segment 6, 16 wird vorzugsweise einstückig mit dem Abstandshalter 5 ausgebildet. Dies hat den Vorteil, dass das Segment 6, 16 in einem Verfahrensschritt mit dem Abstandshalter 5 hergestellt werden kann. Selbstverständlich ist es jedoch auch möglich, das in den Zwischenraum 10 hineinragende Segment 6, 16, wie in Fig. 1 dargestellt, einzeln anzufertigen und erst nach der Herstellung mit dem Abstandshalter 5 zu verbinden.

Wie in der Ausführungsform nach Fig. 2 dargestellt ist, kann in dem Zwischenraum 10 ein zu dem ersten Flächenelement 1 planparallel angeordnetes und über ein entsprechendes Abstandselement 8 von dem ersten Flächenelement 1 beabstandetes, drittes transparentes Flächenelement 3 vorgesehen sein. Zugleich oder auch alternativ kann in dem Zwischenraum 10 ein zu dem zweiten Flächenelement 2 planparallel angeordnetes und über ein entsprechendes Abstandselement 9 von dem zweiten Flächenelement 2 beabstandetes, viertes transparentes Flächenelement 4 vorgesehen sein. Bei den erfindungsgemäßen dritten und vierten transparenten Flächenelementen 3, 4 handelt es sich vorzugsweise, wie auch bei den ersten und zweiten transparenten Flächenelementen 1, 2, um flächige Plattenelemente aus transparenten Werkstoffe, wie Fluidglas, Plexiglas oder Polycarbonat.

Wie im weiteren Verlauf genauer erläutert werden wird, ist es von Vorteil, das dritte bzw. vierte transparente Flächenelement 3, 4 mit einem kleineren Umfang als der des ersten bzw. zweiten transparenten Flächenelements 1, 2 auszubilden, um einen Freiraum zwischen dem Abstandshalter "5" und den Abstandshaltern "8" bzw. "9" auszubilden. Insbesondere bedeutet "kleinerer Umfang" hier, dass die erfindungsgemäßen dritten und vierten transparenten Flächenelemente 3, 4 eine geringere Längen- und Breitenausdehnung als die ersten und zweiten transparenten Flächenelemente 1, 2 aufweisen.

Durch den Einsatz dritter und vierter Flächenelemente 3, 4 kann die Wärmedämm-eigenschaft der erfindungsgemäßen Anordnung 100 stark verbessert werden. Die dritten und vierten transparenten Flächenelemente 3, 4 sind über Abstandselemente 8, 9 von den ersten und zweiten transparenten Flächenelementen 1, 2 beabstandet, wobei die Abstandselemente 8, 9 im Wesentlichen äquivalent zu dem Abstandshalter 5 ausgebildet sind. Es ist anzumerken, dass die Abstände der Flächenelemente 1, 2, 3, 4 voneinander durchaus sehr unterschiedlich ausgebildet sein können, um optimale Schallisolationseigenschaften der erfindungsgemäßen Anordnung 100 zu erzielen.

Der Zwischenraum 10, welcher zwischen den beiden transparenten Flächenelementen 1 und 2 gebildet ist, wird folglich gemäß der Ausführungsform nach Fig. 2, in drei Teilbereiche unterteilt, was sich positiv auf die Wärme- und Schalldämmeigenschaften der Anordnung 100 auswirkt. Insbesondere bilden die dritten und vierten transparenten Flächenelemente 3, 4 vorzugsweise hermetisch abgeschlossene Bereiche 20, 21 im Zwischenraum 10 aus. Diese abgeschlossenen Bereiche 20, 21 können in vorteilhafter Weise mit Edelgasen gefüllt sein um die Wärmeleitung durch die erfindungsgemäße Anordnung 100 weiter zu reduzieren.

Bei der in Fig. 2 gezeigten Ausführungsform, sind die beiden dritten und vierten transparenten Flächenelemente 3, 4 voneinander beabstandet und weisen einen Spaltbereich auf, in den das mit dem Abstandshalter 5 verbundene mindestens eine Segment 6, 16 zumindest teilweise hineinragt. In Kombination mit der oben bereits erwähnten Ausführungsform, nach der die dritten und vierten transparenten Flächenelemente 3, 4 eine kleinere Ausdehnung als die ersten und zweiten transparenten Flächenelemente 1, 2 aufweisen, wird der von dem Zwischenraum 10 räumlich getrennte Bereich 11a, 11b durch den Abstandshalter 5, das mindestens eine in den Zwischenraum 10 hineinragende Segment 6, 16 und das entsprechende Abstandselement 8, 9 begrenzt. Mit anderen Worten ist es, wie in den Figuren 2 und 3 dargestellt mit Hilfe der verkürzten dritten und/oder vierten Flächenelemente 3, 4 möglich, einen räumlich getrennten Bereich 11a, 11b auszubilden, ohne eine komplizierte Geometrie des Segmentes 6, 16 zu benötigen. Gerade für den Fall, dass das in den Zwischenraum 10 hineinragende Segment 6, 16 einstückig mit dem Abstandshalter 5 ausgebildet ist, ist es von Vorteil, wenn das Segment 6, 16 möglichst simpel (z.B. I-Profil) ausgestaltet ist.

Wie ebenfalls den Figuren 2 und 3 entnommen werden kann, ragt das Segment 16 so weit in den Zwischenraum 10 hinein, sodass die vordere, zwischenraumseitige Seitenfläche des Segments 6, 16 über die außenseitige Oberfläche der Abstandselemente 8, 9 hinausragt. Mit anderen Worten besteht ein Abstand zwischen der zwischenraumseitigen Oberfläche des Segments 6, 16 und der außenseitigen Oberfläche der Abstandselemente 8, 9, welcher das Segment 6, 16 über den Rand der Abstandselemente 8, 9 hinaus in den Zwischenraum 10 hineinragen lässt.

Auf der Außenseite und/oder der Innenseite des ersten und/oder zweiten Flächenelements 1, 2 kann bereichsweise eine opake Beschichtung 17 vorgesehen sein zum optischen Abdecken des in dem Zwischenraum 10 gebildeten räumlich getrennten Bereichs 11a, 11b. Wie den Darstellungen entnommen werden kann, erstreckt sich die opake Beschichtung 17 nur vom äußeren Rand der Anordnung 100 bis zum Ende des räumlich abgetrennten Bereichs 11a, 11b. Es sei nochmals darauf hingewiesen, dass nach manchen Ausführungsformen der Abstandshalter 8, 9 des dritten oder vierten transparenten Flächenelements 3, 4 einen Teil des abgetrennten Bereichs 11a, 11b bildet. Das heißt, dass die opake Beschichtung 17 vorzugsweise auch die Abstandshalter 8, 9 überdeckt.

Wie dies insbesondere in den Figuren 1 und 2 deutlich dargestellt ist, kann sich in dem Abstandshalter 5 mindestens eine Öffnung 15 befinden, über welche der Zwischenraum 10 oder der von dem Zwischenraum 10 räumlich getrennte Bereich 11a, 11b zum Ermöglichen eines Gasaustausches mit der Außenatmosphäre in Fluidverbindung steht. Durch die Öffnung 15 kann ausgedehnte, erwärmte Luft im Zwischenraum 10 entweichen, wodurch das Entstehen eines Überdrucks im Zwischenraum 10 effektiv verhindert wird. Aus diesem Grund ist garantiert, dass das erste und zweite transparente Flächenelement 1, 2 nicht nach außen gewölbt werden. Um jedoch dennoch eine ausreichende Isolation der erfindungsgemäßen Anordnung 100 zu ge-währleisten, ist es vorteilhaft die durch dritte und vierte transparente Flächenelemente 3, 4 gebildeten Bereiche 20, 21 des Zwischenraumes 10 nicht in Fluidverbindung mit dem verbleibenden Teil des Zwischenraumes 10 zu konstruieren. Sollte sich nun das innerhalb des Bereichs 20, 21 befindliche Gas unter Wärmeeinwirkung ausdehnen, so ist es vorzugsweise lediglich das dritte bzw. vierte Flächenelement 3, 4 welches sich entsprechend verformt. Dies kann weiterhin dadurch unterstützt werden, dass das dritte bzw. vierte Flächenelement 3, 4 dünner als das erste bzw. zweite transparente Flächenelement 1, 2 ausgebildet ist. Die hermetisch abgeschlossenen Bereiche 20, 21 des Zwischenraums 10 sind vorzugsweise mit einem Gas gefüllt, welches eine geringe Wärmeleitfähigkeit, sowie einen geringen Wärmeausdehnungskoeffizienten aufweist.

Im Hinblick auf die Figuren 1 bis 4 ist gezeigt, dass der von dem Zwischenraum räumlich getrennte Bereich 11a, 11b über mindestens eine Öffnung 19 mit dem Zwischenraum 10 in Fluidverbindung steht. Diese Fluidverbindung ermöglicht einen Gasaustausch zwischen dem abgetrennten Bereich 11a, 11b und dem Zwischenraum 10. Es ist denkbar, dass diese mindestens eine Öffnung 19 als durchgehender Schlitz oder lediglich als eine Reihe von Rundlöchern ausgebildet ist. Je nach Ausgestaltung der mindestens einen Öffnung 19, kann diese auch dazu benutzt werden, die Lichtverteilung im Zwischenraum 10 zu justieren, für den Fall, dass Beleuchtungsmittel in den abgetrennten Bereichen 11a, 11b verwendet werden.

Durch die oben erwähnten Öffnungen 19 steht der abgetrennte Beriech 11a, 11b in Fluidverbindung mit dem Zwischenraum 10, weshalb der abgetrennte Bereich vorteilhafter Weise auch direkt als Be- und Entlüftungskanal für den Zwischenraum 10 genutzt werden kann. Insbesondere stellen die Öffnungen 19 in diesem Fall Be- bzw. Entlüftungsöffnungen 23, 24 dar.

Wie in den Figuren 5 bis 11 gezeigt, ist gemäß einer weiteren Ausführungsform zumindest bereichweise ein Technikbauteil T in den Zwischenraum 10 integriert. Insbesondere kann es ich bei diesem Technikbauteil T um eine Einheit zur Luftumwälzung und/oder Kühlung oder einen mechanischen Sonnenschutz 28 handeln. Ferner ist das besagte Technikbauteil T vorzugsweise in dem von dem Zwischenraum 10 räumlich getrennten Bereich 11a, 11b ausgebildet. Im Einzelnen zeigt die Fig. 5 ein Technikbauteil T zur Luftumwälzung und/oder Kühlung im Zwischenraum 10. Zu diesem Zweck ist, wie am oberen Ende gezeigt, ein Ventilator 22 vorgesehen, welcher dazu dient das im Zwischenraum 10 befindliche Medium über Entlüftungsöffnungen 23 anzusaugen und dieses angesaugte Medium, gegebenenfalls nach einer Aufbereitung, über die Belüftungsöffnungen 24 dem Zwischenraum 10 wieder zuzuführen. Zusätzlich zu dem Ventilator 22 ist es selbstverständlich auch denkbar, dass ein Kühlelement zur Kühlung des im Zwischenraum 10 befindlichen Mediums Teil des Technikbauteils T ist. Das in Figur 5 dargestellte Technikbauteil weist separate Luftleitungen auf, welche zum Ansaugen und Abgeben des im Zwischenraum 10 befindlichen Mediums, innerhalb des abgetrennten Bereichs 11a, 11b geführt werden. Es ist anzumerken, dass alternativ auch der abgetrennte Bereich selbst als Be- und Entlüftungskanal ausgeführt sein kann.

In diesem Zusammenhang sei auch auf die Ausführungsformen gemäß der Figuren 17 und 18 hingewiesen. Gemäß der Ausführungsform gemäß Fig. 17 weist die Anordnung ein Technikbauteil T auf, welches zur Reduzierung der Luftfeuchte im Zwischenraum 10 vorgesehen ist. Zu diesem Zweck ist, wie am oberen Ende gezeigt, eine Luftentfeuchtungsvorrichtung 32 vorgesehen, welche dazu ausgelegt ist das im Zwischenraum 10 befindliche Medium über Entlüftungsöffnungen 23 anzusaugen und dieses angesaugte Medium, nach dem Entzug von Luftfeuchtigkeit, über die Belüftungsöffnungen 24 dem Zwischenraum 10 wieder zuzuführen. Wie bereits mit Bezug auf die Ausführungsform gemäß Figur 5 erläutert, weist auch das in Fig. 17 dargestellte Technikbauteil T separate Luftleitungen auf, welche zum Ansaugen und Abgeben des im Zwischenraum 10 befindlichen Mediums, innerhalb des abgetrennten Bereichs 11a, 11b geführt werden. Dabei kann alternativ auch der abgetrennte Bereich 11a, 11b selbst als Be- und Entlüftungskanal ausgeführt sein kann.

Alternativ zur oben erwähnten Ausführungsform gemäß Fig. 17, kann die Luftentfeuchtungsvorrichtung 32, wie aus Fig. 18 ersichtlich, extern der erfindungsgemäßen Anordnung 100 angeschlossen werden. Demnach kann die Luftentfeuchtungsvorrichtung 32 dazu genutzt werden, den Zwischenraum mehrerer erfindungsgemäßer Anordnungen 100 gleichzeitig zu trocknen. Es kann deshalb vorgesehen sein, mehrere erfindungsgemäße Anordnungen 100 über Verbindungsleitungen 34 miteinander zu verbinden. Die Luftführung innerhalb der Anordnungen 100 kann, wie oben bereits dargestellt, durch die abgetrennten Bereiche 11a, 11b erfolgen.

Im Hinblick auf die Fig. 6 bleibt zu erwähnen, dass nicht nur eine Luftumwälzung, wie mit Bezug auf Fig. 5 beschrieben, vorgesehen sein kann, vielmehr ist es ebenfalls denkbar Be- und Entlüftungskanäle 25 an der Außenseite der erfindungsgemäßen Anordnung 100 anzubringen. Diese Be- und Entlüftungskanäle 25 können dabei über die oben bereits erwähnten Öffnungen 15 mit dem im Zwischenraum 10 befindlichen Medium - vorzugsweise Luft - verbunden sein. Das außenseitige Ende der Be- und Entlüftungskanäle 25 ist in Fig. 10 schematisch dargestellt. Wie zu erkennen ist, sind die Be- und Entlüftungskanäle 25 an ihrem oberen Ende umgestülpt, um ein Eindringen von Regenwasser oder ähnlichen Verunreinigungen zu verhindern. Wie weiterhin erkennbar ist, weist der dargestellte Be- und Entlüftungskanal 25, seitlich am umgestülpten Bereich 26, Öffnungen 27 zum Be- und Entlüften des Belüftungs-kanals 25 auf.

Wie aus den Figuren 7 bis 9 erkennbar ist, kann es sich bei dem Technikbauteil auch um einen mechanischen Sonnenschutz handeln. Darüber hinaus lässt sich erkennen, dass das Technikbauteil T vorzugsweise als Abstandshalter 5 fungieren kann. Insbesondere ist es vorteilhaft, wenn das Technikbauteil T mit den äußeren Kanten des ersten und zweiten Flächenelements 1, 2 fluchtet. Eine Ausführungsform mit fluchtendem Technikbauteil T ist in Fig. 9 dargestellt. Durch diese fluchtende Anordnung des Technikbauteils wird gewährleistet, dass sich die Ausdehnung der erfindungs-gemäßen Anordnung 100 nicht über den Rand der ersten und zweiten Flächenelement 1, 2 hinaus erstreckt.

Abschließend sei erwähnt, dass die transparenten Flächenelemente 1, 2, 3, 4 insbesondere auch als Verbundprofil ausgebildet sein können. Diesbezüglich sei nochmals auf die Ausführungsform der erfindungsgemäßen Anordnung gemäß Fig. 16 hingewiesen. Der in der Ausführungsform gemäß Fig. 16 dargestellte Abstandshalter 5 ist im Wesentlichen identisch ausgebildet wie der Abstandshalter 5 gemäß Figur 5. Die in der Figur 16 als Verbundprofil, insbesondere als Verbundglasscheibe, dargestellten transparenten Flächenelemente 1 und 2 weisen je ein inneres transparentes Verbundelement 1a, 2a auf, welches über eine Verbundfolie 30 mit je einem äußeren transparenten Verbundelement 1b, 2b verbunden sind. Selbstverständlich ist es ferner auch denkbar, die erfindungsgemäßen transparenten Flächenelemente 1, 2, 3, 4 als Verbundprofile mit einer Vielzahl an transparenten Verbundelementen auszubilden, welche jeweils über Verbundfolien miteinander verbunden sind.

In diesem Zusammenhang ist es besonders vorteilhaft, die opaken Beschichtungen 17 an einer der Verbundfolie 30 zugewandten Seite der transparenten Verbundelemente 1a, 1b, 2a, 2b anzubringen. Mit anderen Worten, wird die opake Beschichtung 17 vorzugsweise im direkten Kontakt mit der Verbundfolie 17 angeordnet. Somit ist es insbesondere möglich, den Herstellungsaufwand für die Verbundprofile erheblich zu reduzieren.

### Bezugszeichenliste

- 1: erstes transparentes Flächenelement
- 1a, 1b: transparentes Verbundelement
- 2: zweites transparentes Flächenelement
- 2a, 2b: transparentes Verbundelement
- 3: drittes transparentes Flächenelement
- 4: viertes transparentes Flächenelement
- 5: Abstandshalter
- 5a: Stegsegment
- 6, 16: Segment
- 7: Leitungen
- 8, 9: Abstandshalter
- 10: Zwischenraum
- 11a, 11b: abgetrennter Bereich
- 12: erster Flanschbereich
- 12': Oberfläche
- 13: zweiter Flanschbereich
- 13': Oberfläche
- 15: Öffnung
- 17: opake Beschichtung
- 18: Spaltbereich
- 19: Öffnung
- 20, 21: hermetisch abgeschlossener Bereich
- 22: Ventilator
- 23: Entlüftungsöffnung
- 24: Belüftungsöffnung
- 25: Be-/Entlüftungskanal
- 26: umgestülpter Bereich
- 27: Öffnungen
- 28: mechanischer Sonnenschutz
- 30: Verbundfolie
- 32: Luftentfeuchtungsvorrichtung
- 34: Verbindungsleitung
- H: Haftmittel

## Patentansprüche

1. Anordnung (100), bestehend aus einem ersten transparenten Flächenelement (1) und einem planparallel zum ersten Flächenelement (1) angeordneten und über einen Abstandshalter (5) von dem ersten Flächenelement (1) derart beabstandeten zweiten transparenten Flächenelement (2), dass ein von dem ersten und zweiten Flächenelement (1, 2) und dem Abstandshalter (5) begrenzter Zwischenraum (10) gebildet wird, wobei mindestens ein mit dem Abstandshalter (5) verbundenes und derart in den Zwischenraum (10) hineinragendes Segment (6, 16) vorgesehen ist, dass mindestens ein von dem Zwischenraum (10) räumlich getrennter Bereich (11a, 11b) zur Aufnahme von Leitungen (7) und/oder Beleuchtung und/oder zur 8e-/Entlüftung des Zwischenraums (10) gebildet wird, und wobei
in dem Zwischenraum (10) ein zu dem ersten Flächenelement (1) planparallel angeordnetes und über ein entsprechendes Abstandselement (8) von dem ersten Flächenelement (1) beabstandetes drittes transparentes Flächenelement (3) vorgesehen ist, welches einen kleineren Umfang als das erste bzw. zwelte transparente Flächenenlement aufweist,
**dadurch gekennzeichnet, dass**
das entsprechende Abstandselement (8) des dritten Flächenelements (3) von dem Abstandshalter (5) beabstandet angeordnet ist und der von dem Zwischenraum (10) räumlich getrennte Bereich (11a, 11b) durch den Abstandshalter (5), das mindestens eine in den Zwischenraum (10) hineinragende Segment (6, 16) und das entsprechende Abstandselement (8) begrenzt wird.

2. Anordnung (100) nach Anspruch 1,
wobei der Abstandshalter (5) ein das erste und zweite Flächenelement (1, 2) verbindendes Stegsegment (5a) aufweist.

3. Anordnung (100) nach Anspruch 2,
wobei der Abstandshalter (5) als Profilelement mit einem ersten Flanschbereich (12) und einem zu dem ersten Flanschbereich (12) parallel verlaufenden zweiten Flanschbereich (13) ausgebildet ist, wobei der erste Flanschbereich über das Stegsegment (5a) mit dem zweiten Flanschbereich (12, 13), der erste Flanschbereich (12) mit dem ersten Flächenelement (1) und der zweite Flanschbereich (13) mit dem zweiten Flächenelement (2) verbunden ist, und wobei das mindestens eine in den Zwischenraum (10) hineinragende Segment (6,16) mit einem der Flanschbereiche (12, 13) oder mit dem Stegsegment (5a) verbunden ist.

4. Anordnung (100) nach Anspruch 3,
wobei das mindestens eine in den Zwischenraum (10) hineinragende Segment (6,16) parallel zu dem Stegsegment (5a) des als Profilelement ausgebildeten Abstandshalters (5) verläuft und mit einem der Flanschbereiche (12, 13) verbunden ist.

5. Anordnung (100) nach einem der Ansprüche 2 bis 4,
wobei das mindestens eine in den Zwischenraum (10) hineinragende Segment (6, 16) einen I-, T- oder L-förmigen Querschnitt aufweist und mit dem Stegsegment (5a) des Abstandshalters (5) verbunden ist.

6. Anordnung (100) nach einem der Ansprüche 3 bis 5,
wobei das mindestens eine in den Zwischenraum (10) hineinragende Segment (6, 16) einstückig mit dem Abstandshalter (5) ausgebildet ist.

7. Anordnung (100) nach einem der Ansprüche 1 bis 6,
wobei in dem Zwischenraum (10) ein zu dem zweiten Flächenelement (2) planparallel angeordnetes und über ein entsprechendes Abstandselement (9) von dem zweiten Flächenelement (2) beabstandetes viertes transparentes Flächenelement (4) vorgesehen ist.

8. Anordnung (100) nach Anspruch 7,
wobei zwischen dem vierten Flächenelement (4) und dem dritten Flächenelement (3) ein Spaltbereich (18) vorliegt, in den das mit dem Abstandshalter (5) verbundene mindestens eine Segment (6, 16) zumindest teilweise hineinragt.

9. Anordnung (100) nach Anspruch 7 oder 8,
wobei das entsprechende Abstandselement (9) des vierten Flächenelements (4) von dem Abstandshalter (5) beabstandet angeordnet ist und der von dem Zwischenraum (10) räumlich getrennte Bereich (11a, 11b) durch den Abstandshalter (5), das mindestens eine in den Zwischenraum (10) hineinragende Segment (6, 16) und das entsprechende Abstandselement (9) begrenzt wird.

10. Anordnung (100) nach einem der Ansprüche 7 bis 9,
wobei zwischen dem mindestens einen in den Zwischenraum (10) hineinragenden Segment (6, 16) und dem entsprechenden Abstandselement (8, 9) des dritten und/oder vierten Flächenelements (3, 4) ein Abstand vorgesehen ist.

11. Anordnung (100) nach einem der Ansprüche 1 bis 10,
wobei auf der Außenseite und/oder der Innenseite des ersten und/oder zweiten Flächenelements (1, 2) bereichsweise eine opake Beschichtung (17) vorgesehen ist zum optischen Abdecken des in dem Zwischenraum (10) gebildeten räumlich getrennten Bereiches (11a, 11b).

12. Anordnung (100) nach einem der Ansprüche 1 bis 11,
wobei in dem Abstandshalter (5) mindestens eine Öffnung (15) vorgesehen ist, über welche der Zwischenraum (10) oder der von dem Zwischenraum (10) räumlich getrennte Bereich (11a, 11b) zum Ermöglichen eines Gasaustausches mit der Außenatmosphäre in Fluidverbindung steht.

13. Anordnung (100) nach einem der Ansprüche 1 bis 12,
wobei der von dem Zwischenraum (10) räumlich getrennte Bereich (11a, 11b) über mindestens eine Öffnung (19) mit dem Zwischenraum (10) in Fluidverbindung steht zum Ermöglichen eines Gasaustausches zwischen dem Bereich (11a, 11b) und dem Zwischenraum (10).

14. Anordnung (100) nach einem der Ansprüche 1 bis 13,
wobei in dem Zwischenraum (10), und vorzugsweise in dem mindestens einen von dem Zwischenraum (10) räumlich getrennten Bereich (11a, 11b), zumindest bereichsweise ein Technikbauteil (T), insbesondere eine Einheit zur Luftumwälzung und/oder -kühlung oder ein mechanischer Sonnenschutz, integriert ist.

## Claims

1. An arrangement (100) consisting of a first transparent panel element (1) and a second transparent panel element (2) arranged plane-parallel to the first panel element (1) and spaced apart from said first panel element (1) by means of a spacer (5) such that an interstice (10) delimited by the first and second panel element (1, 2) and by the spacer (5) is formed, wherein at least one segment (6, 16) is provided which is connected to the spacer (5) and projects into the interstice (10) such that at least one region (11a, 11b) spatially separated from the interstice (10) is formed for accommodating lines (7) and/or lighting and/or for ventilating/venting the interstice (10), and wherein
a third transparent panel element (3) of smaller scale than the first and/or second transparent panel element and arranged plane-parallel to the first panel element (1) is provided in the interstice (10) and spaced apart from said first panel element (1) by means of a corresponding spacer element (8),
**characterized in that**
the corresponding spacer element (8) of the third panel element (3) is arranged at a distance from the spacer (5) and the region (11a, 11b) spatially separated from the interstice (10) is delimited by the spacer (5), the at least one segment (6, 16) projecting into the interstice (10) and the corresponding spacer element (8).

2. The arrangement (100) according to claim 1,
wherein the spacer (5) comprises a web segment (5a) connecting the first and second panel element (1, 2).

3. The arrangement (100) according to claim 2,
wherein the spacer (5) is formed as a profile element having a first flange area (12) and a second flange area (13) extending parallel to the first flange area (12), wherein the web segment (5a) connects the first flange area to the second flange area (12, 13), the first flange area (12) to the first panel element (1) and the second flange area (13) to the second panel element (2), and wherein the at least one segment (6, 16) projecting into the interstice (10) is connected to one of the flange areas (12, 13) or to the web segment (5a).

4. The arrangement (100) according to claim 3,
wherein the at least one segment (6, 16) projecting into the interstice (10) extends parallel to the web segment (5a) of the spacer (5) configured as a profile element and connected to one of the flange areas (12, 13).

5. The arrangement (100) according to any one of claims 2 to 4,
wherein the at least one segment (6, 16) projecting into the interstice (10) has an I, T or L-shaped cross section and is connected to the web segment (5a) of the spacer (5).

6. The arrangement (100) according to any one of claims 3 to 5,
wherein the at least one segment (6, 16) projecting into the interstice (10) is formed integrally with the spacer (5).

7. The arrangement (100) according to any one of claims 1 to 6,
wherein a fourth transparent panel element (4) arranged plane-parallel to the second panel element (2) and spaced apart from said second panel element (2) by means of a corresponding spacer element (9) is provided in the interstice (10).

8. The arrangement (100) according to claim 7,
wherein a gap area (18) is situated between the fourth panel element (4) and the third panel element (3) into which the at least one segment (6, 16) connected to the spacer (5) at least partly projects.

9. The arrangement (100) according to claim 7 or 8,
wherein the corresponding spacer element (9) of the fourth panel element (4) is arranged at a distance from the spacer (5) and the region (11a, 11b) spatially separated from the interstice (10) is delimited by the spacer (5), the at least one segment (6, 16) projecting into the interstice (10) and the corresponding spacer element (9).

10. The arrangement (100) according to any one of claims 7 to 9,
wherein a space is provided between the at least one segment (6, 16) projecting into the interstice (10) and the corresponding spacer element (8, 9) of the third and/or fourth panel element (3, 4).

11. The arrangement (100) according to any one of claims 1 to 10,
wherein an opaque coating (17) is sectionally provided on the outer and/or inner surface of the first and/or second panel element (1, 2) to visually mask the spatially separate region (11a, 11b) formed in the interstice (10).

12. The arrangement (100) according to any one of claims 1 to 11,
wherein at least one opening (15) is provided in the spacer (5), via which the interstice (10) or the region (11a, 11b) spatially separated from the interstice (10) is fluidly connected to the outside atmosphere to enable an exchange of gases.

13. The arrangement (100) according to any one of claims 1 to 12,
wherein the region (11a, 11b) spatially separated from the interstice (10) is fluidly connected to said interstice (10) by means of at least one opening (19) to enable an exchange of gases between said region (11a, 11b) and the interstice (10).

14. The arrangement (100) according to any one of claims 1 to 13,
wherein a technical component (T), particularly an air circulation or air cooling unit or a mechanical sunshade, is integrated into at least part of the interstice (10), and preferably in the at least one region (11a, 11b) spatially separated from said interstice (10).

## Revendications

1. Agencement (100) constitué d'un premier élément surfacique transparent (1) et d'un second élément surfacique transparent (2) agencé parallèlement au premier élément surfacique (1) et écarté du premier élément surfacique (1) par un écarteur (5) de manière à former un intervalle (10) délimité par le premier et par le second élément surfacique (1, 2) et par l'écarteur (5), au moins un segment (6, 16) relié à l'écarteur (5) et pénétrant dans l'intervalle (10) de manière à former au moins une zone (11a, 11b) séparée dans l'espace dudit intervalle (10) et destinée au logement de lignes (7) et/ou à l'éclairage et/ou à la ventilation/aération de l'intervalle (10),
dans lequel, dans l'intervalle (10), il est prévu un troisième élément surfacique transparent (3) agencé parallèlement au premier élément surfacique (1) et écarté du premier élément surfacique (1) par un élément écarteur correspondant (8), lequel présente un pourtour plus petit que le premier ou le second élément surfacique transparent, **caractérisé en ce que**
l'élément écarteur correspondant (8) du troisième élément surfacique (3) est agencé de façon écartée de l'écarteur (5), et la zone (11a, 11b) séparée dans l'espace de l'intervalle (10) est délimitée par l'écarteur (5), par ledit au moins un segment (6, 16) pénétrant dans l'intervalle (10) et par l'élément écarteur correspondant (8).

2. Agencement (100) selon la revendication 1,
dans lequel l'écarteur (5) présente un segment d'âme (5a) reliant le premier et second élément surfacique (1, 2).

3. Agencement (100) selon la revendication 2,
dans lequel l'écarteur (5) est réalisé sous forme d'élément profilé pourvu d'une première zone de bride (12) et d'une seconde zone de bride (13) parallèle à la première zone de bride (12), la première zone de bride étant reliée à la seconde zone de bride (12, 13) via le segment d'âme (5a), la première zone de bride (12) étant reliée au premier élément surfacique (1) et la seconde zone de bride (13) étant reliée au second élément surfacique (2), et ledit au moins un segment (6, 16) pénétrant dans l'intervalle (10) étant relié à l'une des zones de bride (12, 13) ou au segment d'âme (5a).

4. Agencement (100) selon la revendication 3,
dans lequel ledit au moins un segment (6, 16) pénétrant dans l'intervalle (10) s'étend parallèlement au segment d'âme (5a) de l'écarteur (5) réalisé sous forme d'élément profilé et est relié à l'une des zones de bride (12, 13).

5. Agencement (100) selon l'une des revendications 2 à 4,
dans lequel ledit au moins un segment (6, 16) pénétrant dans l'intervalle (10) présente une section en forme de I, de T ou de L et est relié au segment d'âme (5a) de l'écarteur (5).

6. Agencement (100) selon l'une des revendications 3 à 5,
dans lequel ledit au moins un segment (6, 16) pénétrant dans l'intervalle (10) est réalisé d'un seul tenant avec l'écarteur (5).

7. Agencement (100) selon l'une des revendications 1 à 6,
dans lequel, dans l'intervalle (10), il est prévu un quatrième élément surfacique transparent (4) agencé parallèlement au second élément surfacique (2) et écarté du second élément surfacique (2) par un élément écarteur correspondant (9).

8. Agencement (100) selon la revendication 7,
dans lequel une zone formant fente (18) se présente entre le quatrième élément surfacique (4) et le troisième élément surfacique (3), zone dans laquelle ledit au moins un segment (6, 16) relié à l'écarteur (5) pénètre au moins partiellement.

9. Agencement (100) selon la revendication 7 ou 8,
dans lequel l'élément écarteur correspondant (9) du quatrième élément surfacique (4) est agencé à distance de l'écarteur (5) et la zone (11a, 11b) séparée dans l'espace de l'intervalle (10) est délimitée par l'écarteur (5), par ledit au moins un segment (6, 16) pénétrant dans l'intervalle (10) et par l'élément écarteur correspondant (9).

10. Agencement (100) selon l'une des revendications 7 à 9,
dans lequel il est prévu un écart entre ledit au moins un segment (6, 16) pénétrant dans l'intervalle (10) et l'élément écarteur correspondant (8, 9) du troisième et/ou quatrième élément surfacique (3, 4).

11. Agencement (100) selon l'une des revendications 1 à 10,
dans lequel, sur le côté extérieur et/ou sur le côté intérieur du premier et/ou du second élément surfacique (1, 2), il est prévu localement un revêtement opaque (17) pour le recouvrement optique de la zone (11a, 11b) séparée dans l'espace et formée dans l'intervalle (10).

12. Agencement (100) selon l'une des revendications 1 à 11,
dans lequel, dans l'écarteur (5), il est prévu au moins une ouverture (15) via laquelle l'intervalle (10) ou la zone (11a, 11 b) séparée dans l'espace de l'intervalle (10) est en communication fluidique avec l'atmosphère extérieure afin de permettre un échange de gaz.

13. Agencement (100) selon l'une des revendications 1 à 12,
dans lequel, la zone (11a, 11b) séparée dans l'espace de l'intervalle (10) est en communication fluidique avec l'intervalle (10) via au moins une ouverture (19) afin de permettre un échange de gaz entre la zone (11a, 11b) et l'intervalle (10).

14. Agencement (100) selon l'une des revendications 1 à 13,
dans lequel, dans l'intervalle (10) et de préférence dans ladite au moins une zone (11a, 11b) séparée dans l'espace de l'intervalle (10), il est prévu au moins localement un composant technique intégré (T), en particulier un ensemble de recirculation et/ou de refroidissement d'air ou un ensemble mécanique de protection solaire.
